# EUROPÄISCHE PATENTSCHRIFT

(11) **EP 0 607 915 B1**
(45) Veröffentlichungstag und Bekanntmachung des Hinweises auf die Patenterteilung: **26.05.1999**
(21) Anmeldenummer: 94100623.1
(22) Anmeldetag: 18.01.1994
(51) Int. Cl.: E04H 12/34

(54) **Verfahren und Vorrichtung zum Verlängern eines im Betrieb befindlichen Freileitungsmastes**
Method and device for elongating a pylon during operation
Méthode et dispositif pour allonger un pylône de lignes aériennes en opération

(30) Priorität: 21.01.1993 DE 4301467
(43) Veröffentlichungstag der Anmeldung: 27.07.1994
(73) Patentinhaber: ABB PATENT GmbH, 68309 Mannheim (DE)
(72) Erfinder: Krischke, Werner, D-68219 Mannheim (DE)
(74) Vertreter: Rupprecht, Klaus, Dipl.-Ing.

(56) Entgegenhaltungen:
- BE-A- 645 734
- DE-A- 2 622 325
- FR-A- 806 727
- FR-A- 2 167 435
- US-A- 4 371 018

## Beschreibung

Die Erfindung betrifft ein Verfahren zum Verlängern eines Freileitungsmastes, insbesondere eines Gittermastes mit quadratischem Querschnitt gemäß dem Oberbegriff des Anspruchs 1 sowie eine Vorrichtung zur Durchführung des Verfahrens.

Es ist bekannt, Freileitungen, insbesondere Hochspannungsfreileitungen über weite Strecken quer durchs Gelände zu führen, wobei die Tragmasten für die Freileitungen jeweils am ausgewählten Standort aufgebaut werden. Hierbei sind hinsichtlich des Abstandes der Freileitungen zum Boden, d. h. zum Erdpotential, bestimmte Mindeststrekken einzuhalten, um Betriebsstörungen wie auch Gefährdung von Mensch und Natur unterhalb der Freileitung auszuschließen.

Ein Verfahren zur Errichtung derartiger Freileitungsmasten ist aus der BE-A-645 734 bekannt geworden, bei welchem nach Bestimmung des Errichtungsortes vorgefertigte Mastteile sukzessiv miteinander montiert werden, indem ein Mastschuß mittels einer Hebevorrichtung angehoben wird, ein neues Mastteil darunter eingefügt und mit dem Mastschuß verbunden wird und dieser Vorgang so oft wiederholt wird, bis die vorgesehene Masthöhe erreicht ist.

Aufgrund der Neufassung der diesbezüglichen VDE-Vorschriften sind die Bodenabstände bei älteren Freileitungen zu gering. Demgemäß muß seitens der Energieversorgungsunternehmen dafür gesorgt werden, daß die vorgeschriebenen Mindestabstände durch Änderung der Masthöhe angepaßt werden.

Für die Änderung der Masthöhe ist es allgemein bekannt, hierfür den sogenannten Stockbau vorzusehen. Beim Stockbau werden die Masten jeweils vor Ort abgebaut und dann auf die neue geforderte Höhe wieder aufgebaut. Zu diesem Zweck ist es unumgänglich das Versorgungsnetz, zu welchem die jeweiligen Freileitungen gehören, für die Dauer dieser Arbeiten abzuschalten. Eine solche Abschaltung kann unter Umständen zu erheblichen Störungen in der Stromversorgung einer Region führen und es besteht das dringende Interesse seitens der Energieversorgungsunternehmen, eine solche Stromabschaltung unter allen Umständen zu vermeiden.

Ausgehend von diesem Stand der Technik ist es daher Aufgabe der Erfindung, ein Verfahren der eingangs genannten Art anzugeben, welches bei einer im Betrieb befindlichen Freileitung anwendbar ist, so daß ohne Abschaltung des Versorgungsnetzes die erforderliche Masterhöhung durchgeführt werden kann.

Die Lösung dieser Aufgabe ist erfindungsgemäß durch die Merkmale des Patentanspruchs 1 gekennzeichnet. Danach ist vorgesehen, daß ein in Betrieb befindlicher Freileitungsmast ohne Betriebsunterbrechung, das heißt ohne Abschaltung der Hochspannung verlängert wird, wobei eine Hebevorrichtung an dem zu verlängernden Freileitungsmast plaziert und in wenigstens zwei zueinander im Abstand befindlichen Ebenen mit dem Mast fest verbunden wird. Hierbei dient die Hebevorrichtung zunächst dazu, den Mast gegen seitliches Auslenken zu stützen. Anschließend wird der Mast mitsamt den an den Traversen aufgehängten Leiterseilen von seinem Mastfuß getrennt und mittels der mit dem Mast verbundenen Hebevorrichtung so weit angehoben, bis er die gewünschte Höhe erreicht hat. Dann wird in die so entstandene Lücke zwischen Mast und Mastfuß ein die Lücke ausfüllendes vorbereitetes Mastteil eingefügt und mit dem angehobenen Mast sowie mit dem Mastfuß ebenfalls fest verbunden, ähnlich wie beim Stockbau. Wenn das eingefügte Mastteil allseits fest verbunden ist, wird die Verbindung der Hebevorrichtung mit dem Mast gelöst und die Hebevorrichtung vom Mast entfernt.

In weiterer Verbesserung des erfindungsgemäßen Verfahrens kann in Abhängigkeit vom verfügbaren Platz vorgesehen sein, daß der Mast respektive die Hebevorrichtung an ihrem oberen Ende seitlich abgespannt wird, um so zusätzliche Standsicherheit zu gewährleisten.

Eine Hebevorrichtung der zuvor angesprochenen Art zur Durchführung des Verfahrens ist erfindungsgemäß durch die Merkmale des Patentanspruchs 3 gekennzeichnet. Eine derartige Hebevorrichtung besitzt Stützen, welche gleichmäßig um den Mast verteilt angeordnet und miteinander sowie mit dem Mast fest aber lösbar verbunden sind. Ferner sind Hebemittel vorgesehen, die mit den Stützen zusammenwirken und dazu dienen, den Mast soweit vom Mastfuß anzuheben, daß ein vorbereitetes Verlängerungsteil zwischen Mast und Mastfuß einfügbar ist.

In vorteilhafter Weiterbildung der Erfindung kann vorgesehen sein, daß die Stützen teleskopartig verstellbar sind, vorzugsweise mittels hydraulischer Beaufschlagung.

Gemäß einer bevorzugten Ausführungsform der Erfindung sind auch die Hebemittel hydraulisch beaufschlagt, wobei gemäß einer bevorzugten Ausgestaltung der Erfindung die Hebemittel als hydraulischer Greifzug ausgebildet sind.

Zusätzlich können in den Stützen Seilzüge integriert sein, welche zur Absicherung des Mastes dienen und so zu dessen Standsicherheit für die Dauer des Umbaus sorgen.

Der wesentliche Vorteil der Erfindung ergibt sich daraus, daß die eingangs erläuterte Anpassung des Bodenabstandes der Freileitungen an die geforderte Höhe bei in Betrieb befindlichen Freileitungen erfolgen kann, ohne daß der Strom in den Freileitungen abgestellt werden muß. Hierbei wird außerdem ausgenutzt, daß die Freileitungen die über Isolatoren an den Tragarmen der Tragmasten angeschlossen sind mit zur Standsicherheit der Tragmasten während der Verlängerungsprozedur beitragen.

Diese und weitere vorteilhafte Ausgestaltungen der Erfindung sind Gegenstand der Unteransprüche.

Anhand eines in der Zeichnung dargestellten Ausführungsbeispieles sollen die Erfindung, vorteilhafte Ausgestaltungen und besondere Vorteile der Erfindung näher erläutert und beschrieben werden.

Es zeigen:
- Figur 1: einen Tragmast mit erfindungsgemäßer Hebevorrichtung im angehobenen Zustand
- Figur 2: die Anordnung gemäß Figur 1 mit eingefügtem Verlängerungsteil

In Figur 1 ist ein Freileitungsmast 10 mit Tragarmen 12, 14 und daran aufgehängten Leiterseilen 16, 17, 18 in Seitenansicht dargestellt, der von einer Hebevorrichtung 20 gehalten ist, die aus an jedem Eckstiel angeordneten Stützen 22 mit integrierten, hier nicht näher dargestellten Hebemitteln gebildet ist. Unterhalb des Tragmastes 10, in dem Untergrund, auf welchem sich die Hebevorrichtung 20 abstützt, verankert, befindet sich ein Mastfuß 11, mit welchem der Mast 10 fest verbunden war, bevor er aufgrund der Anhebung mittels der Hebevorrichtung 20 hiervon getrennt wurde.

Die in Figur 1 gezeigte Anordnung, welche einen üblichen Freileitungs-Mast 10 betrifft, soll veranschaulichen, wie unter Verwendung der erfindungsgemäßen Hebevorrichtung 20 die Möglichkeit besteht, einen solchen Tragmast 10 so weit anzuheben, daß, wie in Figur 2 gezeigt, ein Verlängerungsteil 30 ohne Schwierigkeiten zwischen den Mastfuß 11 und den angehobenen Freileitungstragmast 10 eingefügt werden kann.

Die Stützen 22 der Hebevorrichtung 20 sind an drei Stellen mittels Traversen 24, 26, 28 fest untereinander sowie mit dem Mast 10 bzw. mit dem Mastfuß 11 verbunden.

Der Einsatz der erfindungsgemäßen Hebevorrichtung 20 zwecks Durchführung des erfindungsgemäßen Verfahrens ist so vorgesehen, daß zunächst die Hebevorrichtung, d. h. die Stützen 22 an den Eckstielen des Tragmastes 10 plaziert werden und dort jeweils mittels der genannten Traversen 24, 26, 28 miteinander sowie mit dem Tragmast 10 fest verbunden werden. Anschließend wird der Tragmast 10 im Bereich des Mastfußes 11 von diesem getrennt und mittels der Hebevorrichtung 20 langsam soweit angehoben, bis er die gewünschte Höhe, d. h. den vorgesehenen Mindestabstand zwischen den Leiterseilen 16, 17, 18 und dem Boden erreicht. In die hierbei entstehende Lücke zwischen Mastfuß 11 und dem Tragmast 10 wird ein entsprechend vorbereitetes Mastverlängerungsteil 30 eingesetzt und mit dem Mast 10 sowie mit dem Mastfuß 11 fest verbunden, wie es beim normalen Mastaufbau üblich ist. Anschließend werden die Traversen 24, 26, 28 entfernt ebenso wie die Stützen 22 der Hebevorrichtung 20.

## Patentansprüche

1. Verfahren zum Verlängern eines Freileitungsmastes (10), insbesondere eines Gittermastes mit quadratischem Querschnitt, bei welchem der aus einzelnen Mastteilen zusammengesetzte Mast (10) mittels einer Hebevorrichtung (20) jeweils angehoben wird, damit ein neues Mastteil darunter paßt, das mit dem bestehenden Mast verbunden wird, wobei dieser Vorgang so oft wiederholt wird, bis die endgültige Masthöhe erreicht ist, dadurch gekennzeichnet, daß ein im Betrieb befindlicher Freileitungsmast (10) ohne Betriebsunterbrechung, nämlich ohne Abschaltung der Betriebsspannung, verlängert wird, daß hierzu die Hebevorrichtung (20) mit dem Mast (10) verbunden wird, daß der Mast (10) anschließend von seinem Mastfuß (11) getrennt wird, daß der gesamte Mast (10) einschließlich der Traversen (12, 14) und der daran befestigten spannungsführenden Leiterseile (16, 17, 18) angehoben wird, daß ein vorbereitetes Mastteil (22) als Verlängerungsstück eingefügt und mit dem Mast (10) sowie mit dem Mastfuß (11) verbunden wird und daß abschließend die Hebevorrichtung (20) vom Mast (10) gelöst wird.

2. Verfahren nach Anspruch 1, dadurch gekennzeichnet, daß vor dem Trennen des Mastes (10) von seinem Mastfuß (11) der Mast (10) seitlich abgespannt wird.

3. Vorrichtung zur Durchführung des Verfahrens nach Anspruch 1 oder 2, insbesondere zur Verlängerung eines Gittermastes mit quadratischem Querschnitt, gekennzeichnet durch verstellbare Stützen (22), die gleichmäßig um den Mast (10) verteilt angeordnet und miteinander sowie mit dem Mast (10) verbunden sind, und durch Hebemittel, die mit den Stützen (22) zusammenwirken und dazu dienen, den Mast (10) so weit vom Mastfuß (11) anzuheben, daß ein vorbereitetes Verlängerungsteil (30) zwischen Mast (10) und Mastfuß (11) einfügbar ist.

4. Vorrichtung nach Anspruch 3, dadurch gekennzeichnet, daß die Stützen (22) teleskopartig verstellbar sind.

5. Vorrichtung nach Anspruch 3 oder 4, dadurch gekennzeichnet, daß die Stützen (22) hydraulisch beaufschlagt sind.

6. Vorrichtung nach einem der Ansprüche 3 bis 5, dadurch gekennzeichnet, daß die Hebemittel hydraulisch beaufschlagt sind.

7. Vorrichtung nach einem der vorherigen Ansprüche, dadurch gekennzeichnet, daß die Hebemittel als hydraulischer Greifzug ausgebildet sind.

## Claims

1. Method for extending an overhead line tower (10), in particular a lattice tower with a square cross section, in which the tower (10) which is assembled from individual tower parts, is raised by means of a hoisting device (20) in each case so as to fit therebelow a new tower part which is connected to the existing tower, this process being repeated until the final tower height is reached, characterized in that an overhead line tower (10) in operation is extended without interrupting operation, specifically without switching off the operating voltage, in that for this purpose the hoisting device (20) is connected to the tower (10), in that the tower (10) is subsequently separated from its tower foot (11), in that the entire tower (10) including the cross-arms (12, 14) and the live cables (16, 17, 18) fastened thereto are raised, in that a prepared tower part (22) is inserted as an extension piece and connected to the tower (10) as well as to the tower foot (11), and in that the hoisting device (20) is subsequently detached from the tower (10).

2. Method according to Claim 1, characterized in that the tower (10) is laterally guyed before it is separated from its tower foot (11).

3. Device for carrying out the method according to Claim 1 or 2, in particular for extending a lattice tower with a square cross section, characterized by adjustable supports (22) which are arranged distributed evenly about the tower (10) and are connected to one another and to the tower (10), and by hoisting gear which cooperates with the supports (22) and serves the purpose of raising the tower (10) so far from the tower foot (11) that a prepared extension part (30) can be inserted between the tower (10) and tower foot (11).

4. Device according to Claim 3, characterized in that the supports (22) can be adjusted telescopically.

5. Device according to Claim 3 or 4, characterized in that the supports (22) are under hydraulic pressure.

6. Device according to one of Claims 3 to 5, characterized in that the hoisting gear is under hydraulic pressure.

7. Device according to one of the preceding claims, characterized in that the hoisting gear is constructed as a hydraulic gripper hoist.

## Revendications

1. Procédé pour allonger un pylône de lignes aériennes (10), en particulier un pylône de type treillis de section carrée, selon lequel le pylône (10) composé de différents éléments de pylône est soulevé à l'aide d'un dispositif de levage (20) afin de placer en dessous un nouvel élément de pylône qui est fixé au pylône existant, cette opération étant répétée jusqu'à obtention de la hauteur de pylône définitive, caractérisé par le fait qu'on allonge un pylône de lignes aériennes en service, sans interruption du service, à savoir sans coupure de la tension de service, par le fait que pour cela on relie le dispositif de levage (20) au pylône (10), par le fait qu'on sépare ensuite le pylône (10) de sa base (11), par le fait qu'on soulève l'ensemble du pylône (10) avec les traverses (12, 14) et les câbles conducteurs (16, 17, 18) fixés à celles-ci, par le fait qu'on insère un élément de pylône (22) préparé en tant qu'élément de rehaussement et on le fixe au pylône (10) ainsi qu'à la base de pylône (11) et par le fait qu'ensuite on sépare le dispositif de levage (20) du pylône (10).

2. Procédé selon la revendication 1, caractérisé par le fait qu'avant de séparer le pylône (10) de sa base (11) on haubane ledit pylône (10) latéralement.

3. Dispositif pour la mise en oeuvre du procédé selon la revendication 1 ou la revendication 2, en particulier pour allonger un pylône de type treillis à section carrée, caractérisé par des supports (22) réglables qui sont répartis régulièrement autour du pylône (10) et sont reliés les uns aux autres ainsi qu'au pylône (10) et par des moyens de levage qui coopèrent avec les supports (22) et servent à lever le pylône (10) de sa base (11) suffisamment pour permettre l'insertion d'un élément de rehaussement (30) préparé entre le pylône et (10) et la base de pylône (11).

4. Dispositif selon la revendication 3, caractérisé par le fait que que les supports (22) sont réglables de manière télescopique.

5. Dispositif selon la revendication 3 ou 4, caractérisé par le fait que que les supports (22) sont commandés par voie hydraulique.

6. Dispositif selon une des revendications 3 à 5, caractérisé par le fait que que les moyens de levage (22) sont commandés par voie hydraulique.

7. Dispositif selon une des revendications précédentes, caractérisé par le fait que que les moyens de levage sont conformés en moyens de levage hydrauliques à pince.
